# EUROPÄISCHE PATENTSCHRIFT

(11) **EP 0 396 993 B1**
(45) Veröffentlichungstag und Bekanntmachung des Hinweises auf die Patenterteilung: **15.06.1994**
(21) Anmeldenummer: 90108164.6
(22) Anmeldetag: 28.04.1990
(51) Int. Cl.: B65H 31/00, B65H 45/24

(54) **Vorrichtung zur Stapelbildung für gefalzte Bögen**
Piling device for folded sheets
Dispositif pour empiler des feuilles pliées

(30) Priorität: 10.05.1989 DE 3915195
(43) Veröffentlichungstag der Anmeldung: 14.11.1990
(73) Patentinhaber: M.A.N.-ROLAND Druckmaschinen Aktiengesellschaft, 63012 Offenbach (DE)
(72) Erfinder: Köbler, Ingo, D-8901 Anhausen (DE); Petersen, Godber, D-8900 Augsburg 1 (DE)

(56) Entgegenhaltungen:
- EP-A- 0 030 653
- FR-A- 1 322 946

## Beschreibung

Die Erfindung betrifft eine Vorrichtung zur Stapelbildung für gefalzte Bögen gemäß dem Oberbegriff des Anspruchs 1.

Aus der europäischen Patentschrift 0 103 104 ist bereits eine Vorrichtung bekannt, mit der Bogen oder Bogenpakete in ihrer Ebene um 90° drehbar sind. Der Grund für eine derartige Drehung von Falzprodukten liegt darin, daß diese infolge des Falzes an einer Seite dicker sind und daß beim Stapeln der Falzprodukte sich die Falzdicke aufsummiert, so daß ab einer bestimmten Stapelhöhe der Stapel labil wird und zum Zusammenfallen neigt. Mit der bekannten Vorrichtung ist es lediglich möglich, gefalzte Produkte so zu drehen, daß diese beim abwechselnden Aufeinanderlegen von gedrehten und nicht gedrehten Produkten einen Stapel mit an zwei gegenüberliegenden Seiten gleichmäßiger Höhenlage bilden. Eine derartige Stapelbildung ist zwar wesentlich günstiger als ein ohne Drehung gebildeter Falzprodukte-Stapel, jedoch wird die Stabilität ab einer bestimmten Höhe ebenfalls nicht mehr ausreichend sein. Eine Öffnung der gestapelten Produkte ist nur möglich, wenn diese einen Überfalz aufweisen. Eine derartige bekannte Vorrichtung zum Drehen bestimmter Falzprodukte, beispielsweise jeweils der ungeradzahligen ankommenden Falzprodukte ist auch dann unzureichend, wenn die Bögen bzw. Bogenpakete mit zwei Falzen, d.h. mit einem Längsfalz und einem rechtwinklig zu diesem angeordneten Querfalz versehen sind. Auch in diesem Falle würde die bekannte Vorrichtung lediglich einen Höhenausgleich ermöglichen, jedoch nicht ein Öffnen ohne Überfalz.

Aufgabe der Erfindung ist es deshalb, eine Vorrichtung zu schaffen, mit der eine sichere und lagestabile Stapelbildung von vorzugsweise jeweils mit einem Quer- und einem Längsfalz versehenen Falzprodukten möglich ist, wobei die vier Seiten des Stapels jeweils die gleiche Höhenlage aufweisen und ein Öffnen ohne Überfalz möglich ist.

Aus der FR 1 322 946 ist eine Vorrichtung zum Ineinanderstecken gefalzter Einzelbögen mit Hilfe zweier gegeneinander rotierender Einsteckräder bekannt, durch die ein Stapel kammartig übereinander liegender Falzbögen erzeugt wird. Zur Halterung der einzusteckenden gefalzten Einzelbögen weisen die gegeneinander laufenden Einsteckräder Öffnungen auf, die mit einem Vakuum beaufschlagt sind und durch die jeweils eine Seite eines zwischen zwei Armen des Einsteckrades liegenden gefalzten Blattes angezogen des Vakuums, was bei einer bestimmten Winkelstellung des Einzelbogens in dem Einsteckrad geschieht, werden in die beiden Einsteckrädern die in zwei um ihre halbe Breite versetzt gegenüberliegenden Kammern der Verteilerräder liegende gefalzte Einzelbögen freigegeben, so daß sie infolge der Zentrifugalkraft sich aufeinander zu bewegen und kammartig miteinander auf dem Stapel abgelegt werden. Der wesentliche Nachteil dieser Vorrichtung liegt darin, daß lediglich einzelne gefalzte Blätter verarbeitbar sind, da bei einem gefalzten Paket, beispielsweise bei einer gefalzten Zeitung, die innen liegenden Seiten oder Bögen nicht mehr gehalten werden könnten, also infolge der Zentrifugalkraft aus den Einsteckrädern herausgeschleudert würden.

Aus der EP 0 030 653 A2 ist ein Apparat zum Erzeugen von Stapeln von Falzbögen bekannt, bei dem diese abwechselnd mit ihren offenen und gefalzten transportierender Falzexemplare wird in zwei Teilströme aufgeteilt, die in einem der beiden Teilströme laufenden Falzexemplare werden durch ein Einsteckrad in Transportrichtung gedreht, so daß die Positionen der gefalzten und der offenen Kante miteinander vertauscht. Anschließend werden die Teilströme der nicht gedrehten und der gedrehten Falzexemplare wieder zusammengeführt. Die Falzexemplare sind nicht kammartig ineinandergesteckt.

Die Lösung dieser Aufgabe ergibt sich aus dem Kennzeichen des Anspruchs 1. Vorteilhafte Ausbildungen sind in den Unteransprüchen und in der Beschreibung in Verbindung mit den Zeichnungen enthalten.

In diesen zeigen:
- Fig. 1 bis 4: schematisch den Vorgang der erfindungsgemäßen Stapelbildung;
- Fig. 5: eine erste Ausführungsform zur erfindungsgemäßen Stapelbildung;
- Fig. 6 bis 10: eine zweite Ausführungsform zur erfindungsgemäßen Stapelbildung, die hinter einem Falzapparat vorgesehen werden kann und
- Fig.11 bis 20: eine dritte Ausführungsform zur erfindungsgemäßen Stapelbildung, bei der zick-zack-förmige Trägerstrukturen verwendet werden.

Ein Vorteil der Erfindung liegt darin, daß die gestapelten, kammartig ineinanderliegenden Bogen oder Bogenpakete auch ohne Überfalz wieder geöffnet werden können, um beispielsweise Beilagen einzulegen.

Fig. 1 zeigt zwei mehrseitige jeweils gefalzte Bögen 1 und 2 mit durch einen Längsfalz gebildeten Seiten 3 bzw. 4, und quergefalzten Seiten 5 bzw. 6 sowie offenen Seiten 7 und 8 bzw. 9 und 10. Die Bögen 1, 2 sind durch die unterschiedliche Seitengestaltung an ihren vier Ecken 11 bis 14 bzw. 15 bis 18 unterschiedlich hoch. Beim einfachen Aufeinanderlegen gemäß dem Stand der Technik würden sich diese Unterschiede addieren, so daß der Stapel ab einer gewissen Höhe instabil wird, verrutscht oder kippt.

Fig. 2 zeigt, wie nach Drehung des Bogens 1 um 180° und anschließendem Aufeinanderlegen unterschiedliche Ecken übereinander zu liegen kommen, wodurch sich die Höhen- bzw. Dickenunterschiede ausgleichen. Wird nun in Folge jeder zweite Bogen in Richtung des Pfeiles 19 um 180° gedreht und werden außerdem bei der Stapelbildung die Bögen 1, 2 zick-zack-förmig mittig in Richtung der Pfeile 20 bzw. 21 gemäß der Erfindung ineinandergesteckt (Fig. 3), so ergibt sich die in Fig. 4 gezeigte stabile Form eines Stapels 22. Dieser Stapel 22 bietet für die spätere Bogenentnahme Zugriffsmöglichkeiten auf jeweils geschlossene Falzkanten 5 bzw. 6, wobei sich die Bögen 1, 2 mittig öffnen.

Fig. 5 zeigt eine Ausführungsvariante der erfindungsgemäßen Stapelbildung mit Hilfe eines Greifroboters 23. Wie angedeutet, werden die Bögen 1 und 2 von Greiferarmen 24 und 25 durch Einschieben eines an diesen Armen 24, 25 befestigten Trennbleches 26 bzw. 27 von einer Längsfalzseite 3 bzw. 4 her erfaßt und durch Drehung des jeweiligen zweiten Bogens 1 um 180° bei gleichzeitiger leichter Öffnung zick-zack-förmig ineinander geschoben, so daß sich der Stapel 22 ergibt.

Die Fig. 6 bis 10 zeigen eine weitere Variante der Erfindung zur Stapelbildung unmittelbar nach einem Falzapparat 29. Dabei werden die Bögen 1, 2 direkt nach Verlassen eines Falzklappenzylinders 28 des Falzapparates 29 in bekannter Weise durch eine Splitvorrichtung 30 in zwei Bögenströme geteilt, so daß beispielsweise, wie in Fig. 6 gezeigt, unten nur die Bögen 1 und oben nur die Bögen 2 gefördert werden. Während diese unverändert weiterlaufen, werden die unteren Falzbögen 1 mit Hilfe einer in der EU-PS 0 103 104 beschriebenen Methode bei unveränderter Fördergeschwindigkeit in der Fördereinrichtung 31 jedoch nicht um 90° sondern um 180° gedreht. Beide Falzbogenströme werden anschließend in üblichen Bandleitungen 32 und 33 auf Schuppenformation abgebremst. Das weitere Vorgehen ist in den Fig. 7 bis 10 vergrößert dargestellt.

Wie gezeigt, verlaufen beidseits der Schuppenströme Förderketten 34 und 35, an denen Führungen 36 bzw. 37 befestigt sind, in denen Stangen 38 bzw. 39 in den Pfeilrichtungen 40 und 41 hin- und herbewegbar sind. Diese Bewegung wird von Führungskurven 42 bzw. 43 gesteuert, wobei gleichzeitig über Hebel 44 bzw. 45 die Neigung von in den Stangen 38 und 39 befestigten Bleche 46 bzw. 47 beeinflußt wird, die als Trenn- bzw. Abstandselemente wirken. Wie in den Fig. 7 bzw. 10 gezeigt, kann nun durch seitliches Einschieben der Bleche 46, 47 zwischen die Bogenseiten von der Längsfalzseite 3 bzw. 4 her in Pfeilrichtung 40 bzw. 41 und Steuerung der Neigung der Bleche 46 bzw. 47 die Erzeugung des Stapels 22 in der bereits beschriebenen Weise vorgenommen werden, wobei die Förderketten 34, 35 aufeinander zugeführt werden (Fig. 7).

In den Fig. 11 bis 20 wird eine dritte Variante der Erfindung zur Stapelbildung mit Hilfe von sogenannten Zick-Zack-Trägerstrukturen 48, 48′ gezeigt, die z.B. in der DE-Patentschrift 36 21 832 C1 ausführlich beschrieben sind. Die Entnahme der Bögen 1 bzw. 2 von dem Falzklappenzylinder 28 des Falzapparates 29, das Einfüllen in die Zick-Zack-Strukturen 48, 48′ sowie das Abspeichern der gefüllten Zick-Zack-Strukturen 48, 48′ in transportablen und speicherbaren Kassetten 49 ist z.B. in der DE-Patentschrift 36 21 822 dargestellt. In Fig. 12 ist gezeigt, wie zwei Kassetten 49 bzw. 49′ übereinander positioniert sind. Mit bekannten, z.B. in der DE-Patentschrift 36 44 423 C2 beschriebenen Antrieben 50 bzw. 50′ sowie 51 bzw. 51′ werden die Zick-Zack-Strukturen 48 bzw. 48′ aus den Kassetten herausgezogen, wobei die Falzbögen 1 bzw. 2 in bekannter Weise mit Hilfe der an den Strukturen befestigten Zungen 52 bzw. 52′ mittig öffnen.

Wie Fig. 13 in einer Ansicht I der Figur 12 zeigt, sind die Antriebe 51 bzw. 51′ in transportablen Kassetten 53 bzw. 53′ gelagert. In Fig. 14 sind die Zick-Zack-Strukturen 48, 48′ mit den in ihnen befindlichen Bögen 1 und 2 völlig aus den Kassetten 49 bzw. 49′ herausgezogen und befinden sich komplett in den Kassetten 53 bzw. 53′. Über Antriebe 54 bzw. 54′ werden nun Spannleisten 55 bzw. 55′ angehoben, so daß sie durch gegenläufiges Bewegen von ihnen zugeordneten Greifern 56 bzw. 56′ in Richtung von Pfeilen 57 bzw. 58 die einzelnen Bögen 2 an ihrem unteren Ende festklemmen können.

Wie Fig. 15 und in einer Ansicht II der Fig. 15 auch Fig. 16 zeigen, wird nun die obere Kassette 53′ in Pfeilrichtung 59 um 180° gedreht, so daß die V-förmig geöffneten Bögen 2 kopfüber über den ebenfalls V-förmig geöffneten Bögen 1 stehen. Die Kassette 53 wird nun in Pfeilrichtung 60 etwas angehoben, die oberen Bögen 2 mit Hilfe des Antriebs 54′ gegenläufig in Pfeilrichtung 61 abgesenkt, bis sie die in Fig. 16 gezeigte Position erreicht haben. Die Zungen 52′ halten dabei die Bögen offen, was beim weiteren Absenken durch Leisten 62 bzw. 63 geschieht, die in vorgeschobener Position 62′ bzw. 63′ mit ihren Fingern 64′ bzw. 65′ zwischen die Bogenhälften greifen. Diese Zwischenposition ist in Fig. 17 in der Seitenansicht gezeigt. In der in Fig. 16 gezeigten Position werden nun die Zick-Zack-Strukturhälften 48′ mit den an ihnen befestigten Zungen 52′ durch seitliches Bewegen von Tragschienen 66 bzw. 67 in Richtung von Pfeilen 68 bzw. 69 mit Hilfe von Antrieben 70 bzw. 71 aus dem Bereich der Bögen 2 gezogen. Nun können die Bögen 2 mit Hilfe des Antriebs 54′ vollständig abgesenkt werden, wobei die Schienen 62 bzw. 63 dann wieder ihre Ausgangslage annehmen können und die Strukturen 48 ebenfalls durch seitliches Bewegen von Tragschienen 72 bzw. 73 in Richtung von Pfeilen 68 bzw. 69 mit Hilfe von Antrieben 74 bzw. 75 in die in der Fig. 18 gezeigte Position fahren. Die Lage der nun ineinandergesteckten Bögen 1, 2 zeigt Fig. 17 in einer Seitenansicht sowie Fig. 19 in einem vergrößerten Ausschnitt.

Jetzt werden die Greifer 56′ bzw. Spannleisten 55′ gelöst und fahren mit Hilfe des Antriebs 54′ wieder in die Ausgangslage zurück, die Kassette 53′ wird zurückgeschwenkt. Die Strukturen 48 werden nun mit den ineinander verschränkten Falzbögen 1 und 2 in der in der Fig. 18 gezeigten Lage in Richtung eines Pfeiles 76 in den Bereich eines Antriebes 77 gebracht, wobei sie zusammengeschoben werden (Fig. 20). Sie gleiten dabei auf die Tragschienen 78 bzw. 79 und nehmen den Raum eines Aufnahmebehälters 80 ein, der die Bögen 1, 2 durch Aufwärtsbewegung in Pfeilrichtung 81 aufnimmt. Vor dem Abwärtsbewegen des nun gefüllten Behälters in Richtung 82 werden die Trägerstrukturen 48 durch seitliches Bewegen in die Richtungen 68 bzw. 69 vollständig herausgezogen (Fig. 20). Der Stapel 22 ist somit gebildet und kann nach Verschwenkung um 90° auf die Palette 83 abgesetzt werden, wonach der Aufnahmebehälter 80 wieder entfernt wird und für eine erneute Aufnahme bereitsteht. Der Stapel steht für sich alleine stabil.

## Patentansprüche

1. Vorrichtung zur Stapelbildung für gefalzte Bögen, insbesondere für Bögen, die mit einem Längs- und einem Querfalz versehen sind, dadurch gekennzeichnet, daß die Bögen (1, 2) abwechselnd jeweils an eine Haltevorrichtung (24, 25; 46, 47, 48, 48′) übergeben werden und daß jeweils die in einer Haltevorichtung (24; 46; 48′) befindlichen gefalzten Bögen (z.B. Bögen 1 in Fig. 5 und Fig. 6) durch eine Drehvorrichtung (23; 42; 59) um 180° in der Ebene der Bögen (1) gedreht werden und daß nach dem Drehen die beiden Haltevorrichtungen (24, 25; 46, 47; 48, 48′) aufeinander zubewegt werden, in der Weise, daß die in diesen durch Trennvorrichtungen (26, 27; 46, 47; 64, 64) offengehaltenen gefalzten Bögen (1, 2) kammartig ineinandergeschoben werden (Fig. 3), so daß sich ein Stapel (22) mit ringsum gleichmäßiger Höhe bildet (Fig. 4).

2. Vorrichtung nach Anspruch 1, gekennzeichnet durch einen Greiferroboter (23), mit zwei Greiferarmen (24, 25), die jeweils einen der gefalzten Bögen (1, 2) erfassen, wobei einer der Greiferarme (24) um 180° drehbar ist, so daß nach dem Drehen jeweils des einen Bogens (1) und dem Einfügen von flachen Trennelementen (26, 27) jeweils zwischen einen der gefalzten Bögen (1, 2) durch die Greiferarme (24, 25) nacheinander die gefalzten Bögen (1, 2) kammartig ineinandersteckbar sind, so daß sich ein Stapel (22) mit ringsum gleiche Höhe ergibt (Fig. 5).

3. Vorrichtung nach Anspruch 1, dadurch gekennzeichnet, daß die kammartig ineinander zu steckenden gefalzten Bögen (1, 2) abwechselnd durch getrennte Zuführvorrichtungen (32, 33) führbar sind, wobei jeweils einer der Bogen (Fig. 16, Bogen 1) in seiner Ebene um 180° durch eine Drehvorrichtung (31) drehbar ist, wonach durch nachgeordnete beidseitig der Bogen (1, 2) angeordnete Förderelementen (34, 35) eine Zusammenführung der Bogen (1, 2) in kammartiger Weise erfolgt, um einen Stapel (22) mit ringsum gleicher Höhe zu bilden (Fig. 7).

4. Vorrichtung nach Anspruch 3, dadurch gekennzeichnet, daß die Förderelemente (34, 35) umlaufende Ketten sind, die beidseitig der in zwei Schuppenströmen angelieferten gefalzten Bögen (1, 2) in Führungen (36, 37) angeordnet sind, an denen hin- und herbewegbare Stangen (38, 39) befestigt sind, deren Bewegung durch Führungskurven (42, 43) steuerbar ist, in der Weise, daß Abstands- oder Trennelemente (46, 47) über Hebel (44, 45) in der Neigung steuerbar sind, so daß durch die aufeinander zulaufenden Führungen der Förderketten (34, 35) die Abstandselemente (46, 47) die kammartig zusammenführenden gefalzten Bögen (1, 2) offenhalten, so daß diese sukzessive kammartig zusammengeschoben werden, um einen Stapel (22) mit ringsum gleicher Höhenlage zu bilden (Fig. 6).

5. Vorrichtung nach Anspruch 3 oder 4, dadurch gekennzeichnet, daß die gefalzten Bögen (1, 2) von einem Falzklappenzylinder (28) eines Falzapparates (29) einer Weiche (30) zuführbar sind, hinter der die gefalzten Bögen (1, 2) einen oberen und einen unteren Schuppenstrom bilden, wobei in einem der Schuppenströme die Drehvorrichtung (31) angeordnet ist.

6. Vorrichtung nach Anspruch 1, dadurch gekennzeichnet, daß die kammartig zusammenzuführenden Bögen (1, 2) in zwei Zick-Zack-Strukturen (48, 48′) in gespreizter Form 180° zueinander verdreht positioniert sind in der Weise, daß in der unteren Zick-Zack-Struktur (48) die Bögen (1) V-förmig nach oben offen und in der oberen (48′) die Bögen (2) V-förmig nach unten offen vorliegen, und daß eine der Zick-Zack-Strukturen (z.B. 48′) nach dem Erfassen eines jeden in dieser gespreizt positionierten Bogens (2) durch einzelne Greifer (56′) und dem seitlichen Auseinanderfahren der zweiteilig ausgebildeten Zick-Zack-Struktur (48′) durch eine Vorrichtung (54′) die gefalzten Bogen (2) absenkbar sind, so daß sie kammartig in die sich in der unteren Zick-Zack-Struktur (48) befindlichen Bogen (1) einführbar sind, die zuvor durch gleichartige Greifer (56) gehalten wurden.

7. Vorrichtung nach Anspruch 6, dadurch gekennzeichnet, daß beim Absenken der oberen Zick-Zack-Struktur (48′) seitlich Finger (64, 64′) in jeden der Bogen (2) einführbar sind, so daß beim seitlichen Auseinanderfahren der Zick-Zack-Struktur (48′) durch die Finger (64′) die abzusenkenden Bogen (2) gespreizt gehalten werden.

8. Vorrichtung nach Anspruch 6 oder 7, dadurch gekennzeichnet, daß nach der Übergabe und nach der kammartigen Zusammenführung der in der oberen Speicherstruktur (48′) zugeführten Bogen (2) in die in gespreizter Form in der unteren Speicherstruktur (48) positionierten Bogen (1) die untere Speicherstruktur (48) seitlich über einen Aufnahmebehälter (80) entlang von Führungsschienen (78, 79) verschiebbar ist, so daß nach dem seitlichen Wegbewegen der unteren Speicherstruktur (48) die kammartig zusammengeführten Bogen (1, 2) an den Aufnahmebehälter übergebbar sind.

9. Vorrichtung nach Anspruch 8, dadurch gekennzeichnet, daß der Aufnahmebehälter (80) um 90° schwenkbar ist.

10. Vorrichtung nach Anspruch 6, dadurch gekennzeichnet, daß nach dem Erfassen der Bögen (1, 2) durch Greifer (56, 56′) eine die obere Zick-Zack-Struktur (48′) enthaltende Kassette (53′) in Pfeilrichtung (59) um 180° drehbar ist, so daß die Bögen (2) kopfüber V-förmig nach unten geöffnet oberhalb der ebenfalls in der Zick-Zack-Struktur (48) befindlichen V-förmig nach oben geöffneten Bögen (1) zu liegen kommen (Fig. 15, 16).

## Claims

1. Device for the formation of a stack for folded sheets, in particular for sheets which are provided with a longitudinal and a transverse fold,
characterised in that the sheets (1, 2) are alternately transferred respectively to a holding device (24, 25; 46, 47, 48, 48') and in that respectively the folded sheets located in one holding device (24; 46; 48') (e.g. sheets 1 in Fig. 5 and Fig. 6) are rotated by 180° in the plane of the sheets (1) by a rotary device (23; 42; 59), and in that after rotation the two holding devices (24, 25; 46, 47; 48, 48') are moved towards each other in such a way that the folded sheets (1, 2) held open in these holding devices by means of separating devices (26, 27; 46, 47; 64, 64) are inserted comb-like one within the other (Fig. 3) so that a stack (22) of uniform height all round is formed (Fig. 4).

2. Device according to claim 1, characterised by a gripper robot (23) having two gripper arms (24, 25) which respectively grip one of the folded sheets (1, 2), wherein one of the gripper arms (24) is rotatable by 180° so that after rotation respectively of one of the sheets (1) and insertion of flat separating elements (26, 27) one after the other respectively between each of the folded sheets (1, 2) by the gripper arms (24, 25) the folded sheets (1, 2) can be inserted one within the other in a comb-like manner so that a stack (22) of uniform height all round is produced (Fig. 5).

3. Device according to claim 1, characterised in that the folded sheets (1, 2) to be inserted one within the other in a comb-like manner can be alternately guided by separate supply devices (32, 33), whereby respectively one of the sheets (Fig. 6, sheet 1) can be rotated in its plane by 180° by means of a rotary device (31) after which the sheets (1, 2) are guided together in a comb-like manner by subsequently connected conveying elements (34, 35) arranged on both sides of the sheets (1, 2) so as to form a stack (22) of uniform height all round (Fig. 7).

4. Device according to claim 3, characterised in that the conveying elements (34, 35) are circulating chains which are arranged, on both sides of the folded sheets (1, 2) delivered in two sheet streams, in guideways (36, 37) on which rods (38, 39) moving backwards and forwards are secured, the movement of the rods being controllable by guide cams (42, 43), in such a way that spacing or separating elements (46, 47) can be controlled in their inclination by means of levers (44, 45) so that by means of the guideways of the conveying chains (34, 35) running towards each other the spacer elements (46, 47) keep open the folded sheets (1, 2) being guided together in a comb-like manner, so that they are successively pushed together in a comb-like manner so as to form a stack (22) with the same height all around (Fig. 6).

5. Device according to claim 3 or 4, characterised in that the folded sheets (1, 2) can be conveyed from a folding jaw cylinder (28) of a folding apparatus (29) to a deflector (30) beyond which the folded sheets (1, 2) form an upper and a lower sheet stream, the rotary device (31) being arranged in one of the sheet streams.

6. Device according to claim 1, characterised in that the sheets (1, 2) to be guided together in a comb-like manner are positioned in two zig-zag structures (48, 48') in a spread-apart manner rotated by 180° with respect to each other in such a way that in the lower zig-zag structure (48) the sheets (1) are open in a V-shape at the top, and in the upper zig-zag structure (48') the sheets (2) are open in a V-shape at the bottom, and in that after individual grippers (56') have gripped one of these sheets (2) positioned in a spread-apart manner in one of the zig-zag structures (e.g. 48'), and after a device (54') has laterally moved apart the zig-zag structure (48') of two-part construction, the folded sheets (2) can be lowered so that they can be inserted comb-like into the sheets (1) located in the lower zig-zag structure (48) which were previously held by similar grippers (56).

7. Device according to claim 6, characterised in that when the upper zig-zag structure (48') is lowered, fingers (64, 64') can be laterally introduced into each of the sheets (2) so that when the zig-zag structure (48') is laterally moved apart by the fingers (64') the sheets (2) to be lowered are held apart.

8. Device according to claim 6 or 7, characterised in that after the transfer and after the comb-like guiding together of the sheets (2) conveyed in the upper storage structure (48') into the sheets (1) positioned in a spread-apart manner in the lower storage structure (48), the lower storage structure (48) can be moved laterally over a receiving container (80) along guide rails (78, 79), so that after the lateral moving-away of the lower storage structure (48) the sheets (1, 2) guided together in a comb-like manner can be transferred to the receiving container.

9. Device according to claim 8, characterised in that the receiving container (80) can be pivoted by 90°.

10. Device according to claim 6, characterised in that after the sheets (1, 2) have been picked up by grippers (56, 56') a cassette (53') containing the upper zig-zag structure (48') can be rotated by 180° in the direction of the arrow (59) so that the sheets (2) come to lie head first in a V-shape open at the bottom, above the V-shaped sheets (1) open at the top and also located in the zig-zag structure (48) (Fig. 15. 16).

## Revendications

1. Dispositif pour l'empilage de feuilles pliées, notamment pour des feuilles qui sont munies d'un pli en long et d'un pli en travers, caractérisé en ce que les feuilles (1, 2) sont transférées en alternance à un dispositif de retenue (24, 25 ; 46, 47, 48, 48'), en ce que les feuilles pliées (par exemple feuilles 1 sur la figure 5 et sur la figure 6), qui se trouvent dans un dispositif de retenue (24 ; 46 ; 48') sont tournées de 180° dans le plan des feuilles (1) par un dispositif de rotation (23 ; 42 ; 59) et en ce qu'après la rotation, les deux dispositifs de retenue (24, 25 ; 46, 47 ; 48, 48') sont rapprochés l'un de l'autre de telle manière que les feuilles pliées (1, 2) qui sont maintenues ouvertes dans ces dispositifs par des dispositifs séparateurs (26, 27 ; 46, 47 ; 64, 64) sont emboîtées les unes dans les autres en peigne (figure 3), de sorte qu'il se forme une pile (22) ayant une hauteur uniforme sur tout le tour (figure 4).

2. Dispositif selon la revendication 1, caractérisé par un robot manipulateur (23) possédant deux bras manipulateurs (24, 25) qui saisissent chacun une des feuilles pliées (1, 2), l'un des bras manipulateurs (24) pouvant tourner de 180°, de sorte qu'après la rotation d'une feuille (1) et l'introduction d'éléments séparateurs plats (26, 27), chacun dans une des feuilles pliées (1, 2), par les bras manipulateurs (24, 25) l'un après l'autre, les feuilles pliées (1, 2) peuvent être emboîtées l'une dans l'autre en peigne, de sorte qu'on obtient une pile (22) ayant la même hauteur sur tout le tour (figure 5).

3. Dispositif selon la revendication 1, caractérisé en ce que les feuilles pliées (1, 2) qui doivent être emboîtées les unes dans les autres en peigne peuvent être déplacées en alternance par des dispositifs d'amenée séparés (32, 33), une des feuilles (figure 16, feuille 1) pouvant être tournée de 180° dans son plan par un dispositif de rotation (31), après quoi, sous l'action d'éléments transporteurs (34, 35) disposés en aval de part et d'autres des feuilles (1, 2) il se produit un regroupement des feuilles (1, 2) en peigne pour former une pile (22) ayant la même hauteur sur tout le tour (figure 7).

4. Dispositif selon la revendication 3, caractérisé en ce que les éléments transporteurs (34, 35) sont des chaînes circulant en circuit fermé qui sont disposées, sur les deux côtés des feuilles (1, 2) délivrées en deux courants en écailles, dans des guides (36, 37) auxquels sont fixées des tringles (38, 39) qui peuvent se déplacer en va-et-vient, dont le mouvement peut être commandé par des cames de guidage (42, 43) de sorte que des éléments écarteurs ou séparateurs (46, 47) peuvent être commandés en inclinaison par l'intermédiaire de leviers (44, 45), de sorte que, sous l'action des guides des chaînes transporteuses (34, 35) qui se rapprochent l'un de l'autre, les éléments écarteurs (46, 47) maintiennent ouvertes les feuilles (1, 2) pliées qui se regroupent en peigne, de sorte que ces feuilles successives sont rassemblées en peigne pour former une pile (22) possédant le même niveau sur tout le tour (figure 6).

5. Dispositif selon la revendication 3 ou 4, caractérisé en ce que les feuilles pliées (1, 2) peuvent être acheminées d'un cylindre à mâchoires de pliage (28) appartenant à une plieuse (29) à un aiguillage en aval duquel les feuilles pliées (1, 2) forment un courant en écailles supérieur et un courant en écailles inférieur, le dispositif de rotation (31) étant disposé dans l'un des courants en écailles.

6. Dispositif selon la revendication 1, caractérisé en ce que les feuilles (1, 2) qu'il s'agit de rassembler en peigne sont positionnées, dans deux structures en zig-zag (48, 48'), sous une forme écartée, tournées de 180° l'une par rapport à l'autre, de manière que, dans la structure en zig-zag inférieure (48), les feuilles (1) se présentent ouvertes en V vers le haut et que, dans la structure supérieure (48'), les feuilles (2) se présentent ouvertes en V vers le bas, et en ce que, dans une des structures en zig-zag (par exemple 48'), lorsque chaque feuille (2) positionnée à l'état écarté dans cette structure, a été prélevée par des pinces individuelles (56'), et que la structure en zig-zag (48') en deux parties a été écartée latéralement sous l'action d'un dispositif (54'), les feuilles pliées (2) peuvent être abaissées de manière à pouvoir être introduites en peigne dans les feuilles (1) placées dans la structure en zig-zag inférieure (48), qui étaient précédemment retenues par des pinces (56) du même type.

7. Dispositif selon la revendication 6, caractérisé en ce que, lors de l'abaissement de la structure en zig-zag supérieur (48'), des doigts (64, 64') peuvent être introduits latéralement dans chacune des feuilles (2) de sorte que, lors de l'écartement latéral de la structure en zig-zag (48), les feuilles (22) qu'il s'agit d'abaisser sont maintenues par les doigts (64').

8. Dispositif selon la revendication 6 ou 7, caractérisé en ce qu'après le transfert et le regroupement en peigne des feuilles (2) acheminées dans la structure d'entreposage supérieure (48') dans les feuilles (1) positionnées en position ouverte dans la structure d'entreposage inférieure (48), la structure d'entreposage inférieure (48) peut être déplacée en translation latéralement, au-dessus d'un conteneur récepteur (80) le long de barres de guidage (78, 79) de sorte qu'après l'éloignement latéral de la structure d'entreposage inférieure (48), les feuilles (1, 2) regroupées en peigne peuvent être transférées au conteneur récepteur.

9. Dispositif selon la revendication 8, caractérisé en ce que le conteneur récepteur (80) peut pivoter de 90°.

10. Dispositif selon la revendication 6, caractérisé en ce qu'après la préhension des feuilles (1, 2) par des pinces (56, 56'), une cassette (53') qui contient la structure en zig-zag supérieure (48') peut tourner de 180° dans le sens de la flèche (59) de sorte que les feuilles (2) viennent se trouver, la tête en bas, ouvertes en V vers le bas, au-dessus des feuilles (1) également ouvertes en V vers le haut, qui se trouvent dans la structure en zig-zag (48) (figures 15, 16).
